# FASCICULE DE BREVET EUROPEEN

(11) **EP 1 060 841 B1**
(45) Date de publication et mention de la délivrance du brevet: **06.12.2006**
(21) Numéro de dépôt: 99500103.9
(22) Date de dépôt: 15.06.1999
(51) Int. Cl.: B25B 7/10

(54) **Pince auto-ajustable**
Selbsteinstellende Zange
Self-adjusting pliers

(43) Date de publication de la demande: 20.12.2000
(73) Titulaire: SUPER-EGO TOOLS S.A., E-48220 Abadiano (Vizcaya) (ES)
(72) Inventeur: Azkona Ollacarizqueta, Manuel, 48220 Abadiano (Vizcaya) (ES)
(74) Mandataire: Urizar Barandiaran, Miguel Angel

(56) Documents cités:
- US-A- 4 651 598
- US-A- 4 662 252
- US-A- 5 020 399

## Description

Les pinces qui se composent de deux branches à mâchoires dentées et pouvant glisser entre elles au moyen d'un élément à ergot qui les enchâsse et glisse dans une fenêtre longitudinale pratiquée dans l'une des mâchoires dentées, sont bien connues.

En quête d'une meilleure adaptation des mâchoires à la pièce à prendre en tenailles et une adhérence maximale à elle, une pince où les branches sont unies postérieurement par une bielle qui, sous la pression de l'une, au moins, de ses extrémités, glisse sur l'une des branches et permet à l'axe de l'élément à ergot de se déplacer, a été mise au point par les Brevets U.S.A. 4.651.598, 4.662.252, 4.922.770 et 5.020.399.

Le glissement de l'extrémité de la bielle oblige à disposer sur la(les) branche(s), de rainures, de canaux, de glissières, d'orifices, pour assurer ce glissement et la mise en place des ressorts d'actionnement correspondants sur la bielle.

La nécessité d'avoir ces rainures sur les branches incite, pour en faciliter la fabrication, à confectionner les branches ayant pour base des plaques d'acier superposées, du type sandwich, mais cette solution donne une pince ayant peu de résistance mécanique et une faible durabilité. Le deuxième stade a consisté à fabriquer les branches en fer forgé, mais le fait de conserver les rainures/orifices pose des problèmes d'usinage et de coût.

On constate également que la course des extrémités des branches, jusqu'à ce que les mâchoires exercent une pression réelle sur la pièce à prendre en tenailles, était excessive.

Le solliciteur a résolu tous les problèmes mentionnés en donnant une réponse simple et étonnante: la pince se fera en fer forgé, mais la bielle d'union ne sera pas à glissière, ce qui permet de résoudre automatiquement les inconvénients signalés.

Plus concrètement, l'invention présente une pince où la bielle d'union se compose de:
a).- Deux frettes qui se déplacent l'une par rapport à l'autre de façon télescopique, l'une d'entre elles pivotant sur la branche mâle et l'autre sur la branche femelle.
b).- Un premier ressort d'enchâssement des deux frettes;
c).- Un second ressort qui joint l'une des frettes à l'une des branches.

Pour mieux comprendre l'objet de la présente invention, on représente, sur les plans, une forme préférentielle de réalisation pratique susceptible de changements accessoires qui n'en dénature pas le fondement.
La figure 1 est une vue en coupe partielle d'une réalisation pratique de la pince qui fait l'objet de l'invention, les mâchoires étant ouvertes.
La figure 2 est une vue en coupe partielle d'une réalisation pratique de la pince de la figure 1, les mâchoires étant fermées.
La figure 3 est une vue partielle de la section A:A de la figure 2.

On décrit ci-dessous un exemple de réalisation pratique, non limitative, de la présente invention.

La pince se compose, comme chacun le sait, d'une branche mâle (6) ayant une tête (7) à la mâchoire dentée (10) supérieure où a été pratiquée une fenêtre (8) à dents (9) et une branche femelle (11) à grande ouverture (12), qui permet le passage de la tête (7) de la branche mâle (6) et porteuse de la mâchoire dentée (13) inférieure et d'un élément à ergot (14) denté qui pivote sur un axe (21) et s'enchâsse avec les dents (9) de la fenêtre (8).

Étant l'objet essentiel de l'invention, la disposition est telle que la branche mâle (6) et la branche femelle (11) demeurent unies par une bielle (15) qui pivote à ses extrémités sur les branches mâle et femelle (6), (11).

La bielle (15) se compose de deux éléments qui se déplacent l'un par rapport à l'autre. Dans cette réalisation, on constate que la bielle (15) se compose d'une frette femelle (1) qui pivote sur une goupille (A) sur la branche femelle (11) et qui sert de guide extérieur à une frette mâle (2) qui se glisse à l'intérieur et pivote sur la branche mâle (6) au moyen d'une goupille (B). Les deux frettes (1), (2) sont en rapport grâce à un ressort (3).

On dispose dans la frette intérieure (2) d'une goupille butée (4) guidée dans une fenêtre (16) de la frette extérieure (1), quoiqu'on puisse les disposer à l'inverse, ou doter le dispositif de tout autre moyen conventionnel de limitation de course entre les deux frettes (1), (2).

L'une des deux frettes (1), (2) au moins se trouve sous l'action d'un ressort. Dans ce cas, on dispose un ressort (5) uni à la frette extérieure (1) et à la branche femelle (11) de façon pivotante (C) son axe pivotant (C) se trouvant de préférence entre la goupille (A) de pivotement de la frette extérieure (1) et l'axe de pivotement (21) de l'ergot (14).

Des problèmes additionnels des pinces connues proviennent de l'ergot (14), étant donné que:
a).- Lorsqu'il se déplace dans la fenêtre (8), il glisse sur les dents (9) de cette fenêtre (8).
b).- L'enchâssement de ses dents (17) avec les dents (9) de la fenêtre (8) n'a lieu que lorsque l'extrémité (e) de sa tête (c) est en contact avec les dents (9), ce qui permet l'avancée de l'axe (21) de l'ergot (14) et l'enchâssement en résultant des dents (17) de l'ergot avec les dents (9) de la fenêtre (8).

Dans l'invention, on a disposé dans la fenêtre (8), près des dents (9), une piste de glissement (19) où glisse un doigt (18) qui dépasse de la tête (c) de l'ergot (14), de sorte que l'ergot (14) ne soit plus en contact, lors de son déplacement, avec les dents (19), et le pivotement de l'ergot (14) sur son axe est aussi petit qu'on le veut, car il dépendra de la séparation (Δ) du doigt (18) par rapport à la piste de glissement (19), en produisant de cette manière un serrage plus rapide et sans usure de l'ergot (14).

Ceci, joint au fait que le pivotement de la bielle (15) de sa position de repos (α) ou pince ouverte (figure 1) à sa position de pince fermée (figure 2) est très faible (4° environ), donne lieu à ce que l'action manuelle (F) sur les branches en vue du serrage de la pièce (20) ait une course très inférieure à celle qui était connue jusqu'à présent.

## Revendications

1. Pince auto-ajustable, se composant d'une branche mâle et d'une branche femelle, à mâchoires dentées et glissant l'une par rapport à l'autre, au moyen d'un élément à ergot, qui les enchâsse et glisse dans une fenêtre longitudinale et dentée pratiquée dans l'une des mâchoires dentées, les deux branches étant unies par une bielle, qui se **caractérise par le fait qu'**elle se compose de:
a).- Deux frettes (1), (2), qui se déplacent l'une par rapport à l'autre de façon télescopique, l'une (2) d'entre elles pivotant sur la branche mâle (6) et l'autre sur la branche femelle (11);
b).- Un premier ressort (3) enchâssé dans les deux frettes (1), (2) et:
c).- Un second ressort (5) qui unit une (1) des frettes à l'une (11) des branches.

2. Pince auto-ajustable, selon la revendication précédente, **se caractérisant par** le fait de disposer d'un limiteur (4) de course entre les deux frettes (1), (2).

3. Pince auto-ajustable, selon la première revendication, **se caractérisant par** le fait de disposer, dans la paroi longitudinale de la fenêtre (8), une piste de glissement (19) pour un doigt (18), qui dépasse de la tête (c) de l'élément à ergot (14), une séparation (Δ) prédéterminée s'établissant dans la position pince ouverte entre ce doigt (18) et cette piste de glissement.

## Claims

1. Self-adjusting pliers, of the type that have one upper and one lower arm with lockjaw and slipjoint with a catch that engages them and slides along a toothed window in one of the jaws, with both arms being joined by means of a rod, which is described as having the following features:
a).- two bushes (1), (2) which telescope inside each other, with one pivoting (2) on the upper arm (6) and the other on the lower arm (11);
b).- a primary spring (3) engaging both bushes (1), (2); and
c).- a secondary spring (5) that connects one (1) of the bushes to one (11) of the arms.

2. Self-adjusting pliers, in accordance with the previous claim, with the feature of a limiter (4) restricting movement between the two bushes (1), (2).

3. Self-adjusting pliers, in accordance with claim number one, with the feature of a window (8) containing a guide (19) running lengthways along the wall for a finger (18) that protrudes from the head (c) of the catch element (14), establishing the existence of predetermined repairs (Δ) in the position of the open pliers between the aforementioned finger (18) and the slip guide (19).

## Patentansprüche

1. Selbsteinstellende Zange, die aus einem Arm als Vaterteil und einem Arm als Mutterteil mit verzahnten Öffnungen, welche gegeneinander über ein sie fassendes, und in einem waagerechten, verzahnten Fenster auf einer der verzahnten Öffnungen gleitenden Klinkenelement verschoben werden, besteht, und beide durch eine Stange verbunden sind. Die Stange besteht aus:
a).- zwei Buchsen (1), (2) die sich untereinander teleskopisch verschieben und von denen eine (2) am Vaterteilarm (6) und die andere am Mutterteilarm (11) dreht;
b).- eine erste Feder (3), die an beiden Buchsen (1), (2) gefasst ist, und;
c).- eine zweite Feder (5), die eine (1) der Buchsen mit einem (11) der Arme verbindet.

2. Selbsteinstellende Zange, gemäß obigem Patentanspruch, die sich **dadurch kennzeichnet, dass** sie über einen Wegbegrenzer (4) zwischen beiden Hülsen (1), (2) verfügt.

3. Selbsteinstellende Zange, gemäß erstem Patentanspruch, die sich **dadurch kennzeichnet, dass** auf der Seitenwand des Fensters (8) eine Gleitbahn (19) für einen Finger (18), der aus dem Kopf (c) des Klinkenelements ragt, eingeführt wurde, wodurch bei geöffneter Zange eine bestimmte Reparatur (Δ) zwischen diesem Finger (18) und der besagten Gleitbahn (19) erfolgt.
